# DEMANDE DE BREVET EUROPEEN

(11) **EP 0 291 396 A1**
(43) Date de publication de la demande: **17.11.1988**
(21) Numéro de dépôt: 88401107.3
(22) Date de dépôt: 06.05.1988
(51) Int. Cl.: F26B 13/00, F26B 23/08

(54) **Dispositif de séchage par micro-onde d'une lisière d'un matériau plan en défilement, notamment textile**

(30) Priorité: 11.05.1987 FR 8706574
(71) Demandeur: INSTITUT TEXTILE DE FRANCE, F-92105 Boulogne-Billancourt Cédex (FR)
(72) Inventeur: Meyer, Bertrand, F-69001 Lyon (FR); Pijew, Alexandre, F-69005 Lyon (FR)
(74) Mandataire: Bertrand, Didier

(57) **Abrégé**

Le dispositif comprend un guide d'onde (1) préférentiellement rectangulaire dont une extrémité est terminée par un court-circuit (3) et l'autre par un coude (4) de raccordement au générateur (2). La partie extérieure du coude (AB), la face contigue du guide (BC) et le court-circuit (CD) sont fendus d'une fente unique, pratiquée selon le plan médian, par laquelle est introduite la lisière (11) du matériau (10) à l'intérieur du guide (1). La face du guide opposée à la fente comporte des orifices (6) reliés par l'intermédiaire d'une chambre (7) à une source d'aspiration (9).

Deux lèvres (5) parallèles entre elles et au plan médian s'étendent de part et d'autre et tout le long de la fente ; leurs extrémités forment un léger évasement. Ces lèvres forment guide à la coupure et facilitent l'introduction de la lisière (11) dans le guide (1).

## Description

La présente invention concerne le séchage par rayonnement électromagnétique dans la gamme des micro-ondes d'une lisière d'un matériau plan, tel qu'un tissu ou une étoffe, en défilement continu. Elle concerne en particulier le préséchage ou le postséchage de lisière hétérogène en complément d'un séchage conventionnel.

Certains articles textiles, par exemple des draps de lit, sont confectionnés à partir de tissus présentant des lisières dites rentrées. Ces lisières rentrées sont obtenues au tissage en rentrant entre les fils de chaîne le bout libre du fil de trame le long de la lisière ; ainsi la lisière est franche et le tissu n'a plus à être coupé ultérieurement le long de la lisière. Cependant du fait du rentrage des fils de trame, la lisière du tissu présente une surépaisseur et une augmentation de densité en matière textile. Cette hétérogénéité locale provoque des différences de comportement lors des traitements subis par le tissu et notamment lors du séchage du tissu après imprégnation et foulardage. Il a en particulier été remarqué qu'au sortir d'une rame de séchage il subsistait un écart important entre le taux d'humidité résiduel du tissu lui-même et celui des lisières . Cet écart est d'ailleurs accentué lorsque le tissu est transporté dans la rame de séchage à l'aide d'un dispositif à pinces, qui saisissent le tissu le long des lisières à l'entrée de la rame et le maintiennent au large jusqu'à la sortie de celle-ci. La présence des pinces gêne l'évaporation de l'eau le long des lisières et ne permet pas un séchage du tissu selon un profil d'humidité transverse constant.

Les différences de taux d'humidité constatées entre les lisières et le reste du matériau plan , dues aux pinces de transport et/ou aux lisières rentrées, conduisent les utilisateurs de rame à sursécher l'ensemble du matériau pour obtenir un taux d'humidité acceptable sur les lisières . Cette pratique entraîne une surconsommation énergétique et une limitation des vitesses de production.

Dans le domaine du séchage à partir d'un rayonnement micro-onde, on connaît par le brevet anglais N° 1 211 789 un dispositif permettant de sécher une ligne de colle le long d'un bloc multifeuille de papier. Ce dispositif comporte un guide d'onde ridgé qui est allongé et fendu sur une de ses faces, et des moyens de guidage tels que le bord du bloc multifeuille de papier contenant la ligne de colle puisse être inséré dans le guide d'onde à travers la fente et que la ligne de colle soit positionnée dans la zone de concentration d'énergie réalisée par le ridge à l'intérieur du guide d'onde.

Ce dispositif connu ne convient pas totalement dans le cas du séchage de lisières d'un matériau plan , notamment textile, du fait que le séchage est réalisé localement le long d'une ligne donnée définie par le ridge, alors que l'on recherche un séchage de toute la surface correspondant à la lisière.

Or on a trouvé et c'est ce qui fait l'objet de l'invention un dispositif qui a pour objet le séchage spécifique d'une lisière d'un matériau plan en défilement , notamment un matériau textile , et qui est particulièrement bien adapté pour le préséchage ou le postséchage de lisière d'un tel matériau en complément d'une installation traditionnelle de séchage, telle qu'une rame.

De manière connue, le dispositif selon l'invention met en oeuvre un rayonnement micro-onde provenant d'un générateur et est composé d'un guide de propagation des micro-ondes, allongé et comportant une fente unique permettant le passage du matériau plan à l'intérieur du guide. De manière caractéristique, le guide de propagation des micro-ondes n'est pas ridgé et il comporte deux lèvres parallèles entre elles et au plan du matériau, dépassant de part et d'autre tout au long de la fente unique, et formant guide à la coupure.Avantageusement , le guide est fermé à l'extrémité opposée au générateur par un court-circuit fendu.

De préférence la paroi du guide en regard de la fente unique comporte différents orifices reliés à un système d'aspiration.

Ainsi toute la lisière du matériau plan est parfaitement positionnée à l'intérieur du guide , pendant que ledit matériau défile continûment ; toute la partie latérale du matériau placée dans le guide et par conséquent la lisière, sont soumises à l'action des micro-ondes en vue d'être séchées ; la vapeur d'eau, émise lors du séchage de la partie latérale du matériau , est immédiatement captée à l'intérieur même du guide et évacuée par aspiration.

Préférentiellement le guide de propagation des micro-ondes est un guide rectangulaire relié par une partie coudée au générateur et la fente unique est pratiquée sensiblement le long de l'axe médian de la grande face latérale du guide , contigue à la partie extérieure du coude. Dans ce type de guide d'onde, fonctionnant selon le mode TE₀₁ , il est bien connu des spécialistes que le champ électrique a une direction générale qui est perpendiculaire aux deux grandes faces et une composante qui est maximale dans le plan médian du guide ; par ailleurs en examinant la configuration des lignes de courant sur les parois du guide, on constate qu'aucune de ces lignes n'est coupée par le plan passant par le milieu des deux grandes faces du guide. Il n'y aura donc théoriquement pas de perturbations quant à la propagation de l'onde. Etant donné que la fente unique est destinée à laisser passer la partie du matériau plan située le long de la lisière, il est nécessaire de prévoir une ouverture d'une largeur suffisante. Cependant pour minimiser les fuites, il faut que la largeur de la fente soit au plus égale au tiers de la longueur du grand côté de la section droite du guide d'onde.

D'autre part la présence des lèvres formant guide à la coupure limite les risques de fuites d'énergie.

Les orifices pratiqués dans la paroi du guide en regard de la fente unique donnent avantageusement dans une chambre d'aspiration qui est elle-même reliée à une source unique d'aspiration.

Dans le cas d'un guide d'onde circulaire, fonctionnant selon le mode TM₀₁, la fente unique est pratiquée selon une génératrice en regard d'une zone de champ maximum, et le dispositif est équipé de tétons permettant de bloquer le champ parallèlement au matériau plan dans le guide.

L'invention sera mieux comprise grâce à la description qui va suivre d'un mode de réalisation et du dessin annexé dans lequel la figure unique montre une vue schématique de dessus du dispositif comportant un guide d'onde rectangulaire.

Le guide d'onde 1 est alimenté en micro-ondes par le générateur 2. La section droite du guide 1 a une forme rectangulaire avec un grand côté de longueur a et un petit côté de longueur b. Il fonctionne suivant le mode fondamental TE₀₁, et la longueur a est choisie en fonction de la fréquence du générateur de telle sorte que a <λ< 2a. Pour une fréquence de 2,45 GHz les dimensions des côtés du rectangle selon une section droite du guide seront a = 9 centimètres et b = 4,5 centimètres.

La partie extrême du guide 1, opposée au générateur, est fermée par un court-circuit 3. La partie extrême du guide 1 correspondant à l'amenée de l'énergie est terminée par un coude 4 à 90° assorti d'une bride de liaison au circuit d'alimentation comprenant le générateur 2. Ce circuit d'alimentation comprend un guide de propagation de l'onde sur lequel sont montés les organes de réglage des différents paramètres de fonctionnement du dispositif et en particulier un iris d'adaptation ; ces organes sont bien connus de l'homme de métier et ne sont pas décrits plus avant.

La partie coudée 4 , le guide 1 et le court-circuit 3 sont fendus longitudinalement sur les tronçons AB pour la partie coudée 4, BC, tout le long du guide 1, et CD pour le court-circuit. Cette fente unique est pratiquée selon l'axe médian de la grande face correspondante du guide 1. Cette fente d'une largeur de 0,6 centimètre permet l'introduction du bord du matériau plan le long de sa lisière à l'intérieur du guide 1 dans une zone où le champ électrique est maximum.

La fente unique est munie de deux lèvres 5 parallèles entre elles et au plan médian, placées immédiatement de part et d'autre de la fente et à l'extérieur du guide 1. Les deux lèvres 5 ont une largeur totale de 5 centimètres ; elles présentent sur leur partie extrême, c'est-à-dire sur le dernier 1,5 centimètre, un évasement par rapport au plan médian passant par la fente de l'ordre de 15°. Cette forme particulière facilite l'introduction du matériau entre les deux lèvres 5. De plus ces lèvres forment guide à la coupure, évitant d'éventuels rayonnements parasites du fait de la fente.

La présence du court-circuit 3 et de l'iris d'adaptation permet de travailler en régime d'ondes stationnaires, le guide 1 fonctionnant en cavité résonnante. Ceci est particulièrement recherché pour limiter la longueur totale du guide, qui dans l'exemple décrit est de 75 centimètres. Bien sûr cette disposition nécessite une adaptation en impédance en fonction des propriétés diélectriques du matériau plan à sécher ; cependant lorsque la quantité d'eau présente dans le guide est importante comme c'est le cas d'un préséchage à la sortie d'un foulard d'imprégnation, le même réglage vaut pour une large gamme de matériaux.

A l'oppposé de la fente et des lèvres 5, sur la face arrière du guide 1, sont pratiqués cinq orifices 6 situés approximativement dans le plan médian de la fente. Ces orifices 6 ont une forme sensiblement rectangulaire de longueur variable : les deux orifices extrêmes font 13,5 centimètres de longueur et les trois autres orifices font 9 centimètres de longueur ; leur largeur est de 1 centimètre. Ils sont régulièrement répartis tout le long de la face arrière du guide 1, et débouchent sur la chambre d'aspiration 7. Cette chambre 7 a la forme et fonctionne comme une hotte d'aspiration ; elle aspire par le circuit 8 et grâce à l'aspirateur 9 la vapeur d'eau, émise pendant le séchage à l'intérieur du guide 1, à travers les orifices 6.

Le fonctionnement du dispositif est le suivant. Le tissu 10 est un tissu de coton présentant une lisière rentrée 11. Le générateur utilisé a une puissance de 1200 watts. Le tissu 10 passe préalablement dans un foulard où il est imprégné d'un bain de traitement puis exprimé mécaniquement . Le taux d'humidité de la lisière 11 est de l'ordre de 86%. Avant son entrée dans la rame, le tissu 10 est introduit dans le dispositif de l'invention décrit ci-dessus de telle sorte que la lisière 11 pénètre dans la fente entre les lèvres 5. Le tissu 10 est alors positionné comme cela est illustré sur la figure. La lisière rentrée 11 se trouve à l'intérieur du guide 1 , dans la zone de champ maximum.

Le dispositif est placé sur le parcours du tissu entre la sortie du foulard d'imprégnation et l'entrée proprement dite de la rame. Le guide peut être mis en position horizontale ou verticale.

A une vitesse de déplacement de 10 mètres par minute, le taux d'humidité de la lisière 11 après passage dans le guide 1 est tombé à 67 % environ, soit une évaporation de l'ordre de 20 % d'eau par rapport au poids de la lisière. A une vitesse de 20 mètres par minute, cette évaporation est de l'ordre de 11%, et à 40 mètres par minute elle est de l'ordre de 6 %. Cet abaissement du taux d'humidité de la lisière est suffisant pour, après passage dans la rame, obtenir un tissu régulièrement séché sur toute sa laize.

Pendant le séchage du tissu dans le guide 1, l'aspirateur 9 est en marche et toute la vapeur d'eau produite à l'intérieur du guide 1 sous l'action des micro-ondes est aspirée à travers les orifices 6 vers la chambre d'aspiration 7 d'où elle est extraite par le conduit 8.

L'invention n'est pas limitée au mode de réalisation décrit ci-dessus à titre d'exemple. En particulier le guide d'onde peut avoir une forme circulaire, dans le cas d'un fonctionnement selon le mode TM₀₁ . Par ailleurs, elle n'est pas limitée aux matériaux textiles, mais peut s'appliquer à tous les matériaux plans mis en oeuvre en défilement continu et présentant une lisière qu'il convient de sécher préférentiellement au reste du matériau. De plus, elle peut s'appliquer non seulement au séchage par évaporation de l'eau mais aussi à tous les traitements de lisière pour lesquels l'action des micro-ondes est positive, par exemple fixation de liants.

## Revendications

1. Dispositif de séchage d'une lisière d'un matériau plan (10) en défilement continu, du type mettant en oeuvre un rayonnement micro-onde provenant d'un générateur (2) et composé d'un guide (1) de propagation des micro-ondes, allongé et fendu , caractérisé en ce que le guide (1) est exempt de ridge et il comporte deux lèvres (5) parallèles entre elles et au plan du matériau, dépassant de part et d'autre tout au long de la fente, et formant guide à la coupure.

2. Dispositif selon la revendication 1 caractérisé en ce que le guide (1) est fermé à l'extrémité opposée au générateur (2) par un court-circuit fendu.

3. Dispositif selon l'une des revendications 1 et 2 caractérisé en ce que la paroi du guide (1) en regard de la fente comporte différents orifices (6) reliés à un système d'aspiration (7,9).

4. Dispositif selon l'une des revendications 1 à 3 caractérisé en ce que le guide (1) étant un guide rectangulaire relié par un coude (4) au générateur (2) la fente est pratiquée sensiblement le long de l'axe médian du court-circuit (3) et de la grande face latérale du guide , contigue à la paroi extérieure du coude (4).

5. Dispositif selon la revendication 1 caractérisé en ce que le guide (1) est circulaire et en ce que la fente est pratiquée selon une génératrice en regard d'une zone de champ maximum et en ce qu'il comporte des tétons destinés à bloquer le champ parallèlement au matériau plan dans le guide.
